# FASCICULE DE BREVET EUROPEEN

(11) **EP 4 194 745 B1**
(45) Date de publication et mention de la délivrance du brevet: **24.09.2025**
(21) Numéro de dépôt: 22211823.4
(22) Date de dépôt: 06.12.2022
(51) Int. Cl.: F21S 43/27, F21S 43/237, F21S 43/245

(54) **MODULE LUMINEUX AVEC DES GUIDES DE LUMIERE AVEC UNE FIXATION ANTI-VIBRATION**
LEUCHTMODUL MIT LICHTLEITERN MIT SCHWINGUNGSDÄMPFENDER BEFESTIGUNG
LIGHT MODULE WITH LIGHT GUIDES WITH VIBRATION-PROOF FIXING

(30) Priorité: 09.12.2021 FR 2113221
(43) Date de publication de la demande: 14.06.2023
(73) Titulaire: Valeo Vision, 93012 Bobigny Cedex (FR)
(72) Inventeur: BOSZNAI, Thomas, 49000 Angers (FR); MADELAINE, Mehdi, 49000 Angers (FR); DUVAL, Thomas, 49000 Angers (FR)
(74) Mandataire: Valeo Visibility

(56) Documents cités:
- DE-A1- 102007 010 023
- FR-A1- 3 083 846

## Description

### DOMAINE TECHNIQUE DE L'INVENTION

Le domaine technique de l'invention est celui des modules lumineux comprenant des guides de lumière destinés à des véhicules automobiles.

La présente invention concerne en particulier un moyen de fixation anti-vibration de ces guides de lumière.

### ARRIERE-PLAN TECHNOLOGIQUE DE L'INVENTION

Certains modules lumineux comportent au moins un guide de lumière destiné à guider et transmettre de la lumière générée par une source de lumière telle qu'une diode électroluminescente (abrégée en « DEL » en français, ou désignée « LED » de l'anglais « Light-Emitting Diode »).

Ces modules lumineux sont montés sur des véhicules automobiles et donc soumis à des vibrations. Ces vibrations peuvent causer des déplacements des guides de lumière qui ne peuvent alors plus assurer leurs fonctions, notamment d'un point de vue photométrique.

On connait du document FR 3 083 846 A1, un module lumineux comprenant deux moyens de fixations : un premier constitué d'un clip tenant une des extrémités du guide lumière et un deuxième avec des dents d'accroche en V tenant la deuxième extrémité du guide lumière.

Mais cette solution n'est pas satisfaisante car les clips sont encombrants et les accroches en V perturbent la fonction optique du guide. Les guides ne résistent pas bien aux vibrations, ce qui peut entrainer la pénétration de poussières entre les guides de lumière et leur support. Elle n'est pas non plus optimisée au niveau du process, car la deuxième extrémité de chaque guide doit être insérée individuellement dans un clip, ce qui est une contrainte importante pour le montage.

Le document DE 10 2007 010 023 A1 décrit un système de fixation de guides de lumière sur un support d'un boitier.

### RESUME DE L'INVENTION

L'invention offre une solution aux problèmes évoqués précédemment, en permettant de fournir une meilleure fixation des guides de lumière permettant une meilleure tenue en vibration des guides de lumière et un montage plus facile.

Un aspect de l'invention concerne un module lumineux de véhicule automobile comprenant
- au moins un guide de lumière s'étendant longitudinalement suivant une direction d'extension entre une première extrémité et une deuxième extrémité,
- une pièce de maintien disposée du côté de la deuxième extrémité et
- une pièce support du guide de lumière comprenant un élément de support s'étendant longitudinalement suivant la direction d'extension entre un premier bord situé du côté de la première extrémité et un deuxième bord situé du côté de la deuxième extrémité, s'étendant verticalement entre une surface supérieure sur laquelle est positionné le guide de lumière et un fond de la pièce support et comprenant une surface latérale.

L'élément de support comporte un moyen de positionnement de longueur L₀, s'étendant longitudinalement suivant la direction d'extension depuis une extrémité proximale tournée vers le premier bord vers une extrémité distale, située à distance du deuxième bord, et faisant saillie par rapport à ladite surface latérale dans une direction transversale à la direction d'extension, et s'étendant verticalement entre une extrémité supérieure et une extrémité inférieure tournée vers le fond de la pièce support, l'extrémité supérieure au niveau de l'extrémité distale étant plus proche de la première extrémité du guide de lumière que l'extrémité inférieure au niveau de l'extrémité distale suivant la direction d'extension, de sorte à ce que l'extrémité distale forme un premier pan incliné.

La pièce de maintien comprend un deuxième pan incliné de même inclinaison que le premier pan incliné, la longueur L du guide de lumière entre le deuxième pan incliné et la première extrémité étant inférieure à la longueur L₀ du moyen de positionnement avant le montage du guide de lumière et de la pièce de maintien sur la pièce support. Le deuxième pan incliné est configuré pour glisser sur le premier pan incliné lors du montage du guide de lumière et de la pièce de maintien sur la pièce support de sorte à allonger le guide de lumière jusqu'à ce que le guide de lumière soit positionné sur la surface supérieure de l'élément de support

Le guide de lumière peut être assemblé sur la pièce support par l'intermédiaire de la pièce de maintien, et par la coopération du premier pan incliné avec le deuxième pan incliné. De plus, la coopération des pans inclinés permet d'étirer le guide de lumière. Une fois mis en place sur la pièce support, le guide de lumière est bloqué en position par déformation. En effet, lors de la mise en place du guide de lumière sur la pièce support, le premier pan incliné et le deuxième pan incliné viennent en contact et le deuxième pan incliné glisse le long du premier pan incliné, ce qui permet de tendre le guide de lumière. La longueur du guide de lumière est ainsi étirée et ajustée à la longueur du moyen de positionnement de la pièce support. En particulier, la longueur L du guide de lumière prise entre le deuxième pan incliné de la pièce de maintien et la première extrémité devient alors identique à la longueur L₀ du moyen de positionnement. Le guide de lumière est ainsi mis en contact avec la pièce support. Cette déformation du guide de lumière permet de plaquer le guide de lumière contre la pièce support, et en particulier contre la surface supérieure de l'élément de support. Ce plaquage permet une meilleure tenue en vibration du guide de lumière en permettant d'éviter tout mouvement et toute vibration.

De plus, le premier pan incliné forme un élément de butée du moyen de maintien et du guide de lumière dans la direction d'extension, ce qui permet de renforcer le maintien en position du guide de lumière, et sa tenue en vibration.

Par ailleurs, cette fixation permet de réaliser un module lumineux peu encombrant.

Avantageusement, le module lumineux comprend plusieurs guides de lumière maintenus ensemble par la pièce de maintien, et la pièce support comporte un élément de support et un moyen de positionnement associés à chaque guide de lumière, la pièce de maintien comportant un deuxième pan incliné associé au premier pan incliné de chaque moyen de positionnement. La pièce de maintien et la pièce support sont ainsi communes à plusieurs guides de lumière, et l'assemblage des guides de lumière sur la pièce support peut ainsi être effectué simultanément, ce qui simplifie le procédé de montage. De plus, contrairement à l'art antérieur, il n'y a pas besoin d'aligner chaque guide de lumière dans un trou.

Avantageusement, les éléments de supports et les moyens de positionnement sont joints par le fond de la pièce support.

Avantageusement, le module lumineux comporte une source de lumière disposée en vis-à-vis de la première extrémité du guide de lumière et destinée à émettre des rayons lumineux, le guide de lumière étant configuré pour recevoir les rayons lumineux par sa première extrémité et pour guider les rayons lumineux depuis la première extrémité vers la deuxième extrémité. La fixation du guide de lumière se fait ainsi au niveau de sa deuxième extrémité et donc à l'opposé de la première extrémité par l'intermédiaire de laquelle les rayons lumineux de la source de lumière sont introduits dans le guide de lumière. La fixation du guide de lumière ne vient donc pas perturber la fonction optique du guide de lumière.

Le cas échéant, le module lumineux comporte une source de lumière disposée en vis-à-vis de la première extrémité de chacun des guides de lumière.

Avantageusement, la pièce de maintien comporte une aile s'étendant longitudinalement depuis un bord avant situé au niveau de la deuxième extrémité du guide de lumière vers la première extrémité du guide de lumière jusqu'à un bord arrière formé par le deuxième pan incliné, situé au niveau de l'extrémité distale du moyen de positionnement et verticalement entre le guide de lumière et le fond de la pièce support.

L'aile est donc positionnée contre la surface latérale de l'élément de support entre le deuxième bord de l'élément de support et l'extrémité distale du moyen de positionnement. Elle permet de garantir la bonne attache de la pièce de maintien à la pièce support.

Avantageusement, la surface latérale de l'élément de support est inclinée, et l'aile suit l'inclinaison de la surface latérale de l'élément de support. Par exemple, la surface latérale s'évase depuis sa surface supérieure jusqu'au fond de la pièce support.

Avantageusement, la pièce de maintien est monobloc avec le guide de lumière. Le guide de lumière et la pièce de maintien peuvent par exemple être injectées ensemble en une seule pièce. Cela garantie la précision de positionnement de la pièce de maintien par rapport au guide de lumière. De plus, la nature monobloc du guide de lumière avec le pièce de maintien simplifie le montage.

Alternativement, la pièce de maintien est attachée au guide de lumière. Elle peut être attachée par clippage.

Avantageusement, les premier et deuxième pans inclinés font un angle compris entre 10° et 30° par rapport à la normale à la direction d'extension passant par l'extrémité distale. Cette inclinaison permet un montage facile et donne une tension suffisante au guide de lumière. Une inclinaison trop faible tendrait trop le guide et une inclinaison trop forte ne le tendrait pas assez.

Avantageusement, l'élément de support comporte une surface latérale additionnelle opposée à la surface latérale, et la pièce support comprend un moyen de positionnement additionnel de longueur L₀', faisant saillie par rapport à ladite surface latérale additionnelle dans une direction transversale à la direction d'extension.

Le moyen de positionnement et le moyen de positionnement additionnels sont alors disposés de part et d'autre de l'élément de positionnement.

Avantageusement, les extrémités supérieures du moyen de positionnement et du moyen de positionnement additionnels forment avec la surface supérieure de l'élément de support une goulotte dans laquelle est positionnée le guide de lumière. Cette goulotte permet un positionnement facile du guide de lumière.

Avantageusement, la pièce de maintien comprend deux deuxièmes pans inclinés disposés de part et d'autre du guide de lumière, l'un des deux deuxièmes pans inclinés coopérant avec le premier pan incliné du moyen de positionnement et l'autre des deux deuxièmes pans inclinés coopérant avec le premier pan incliné du moyen de positionnement additionnel lors du montage du guide de lumière et de la pièce de maintien sur la pièce support.

En particulier, la pièce de maintien peut comporter une aile additionnelle. L'aile et l'aile additionnelle sont alors disposées de part et d'autre du guide de lumière. L'aile et l'aile additionnelle permettent de garantir le positionnement de la pièce de maintien et du guide de lumière sur la pièce support.

Avantageusement, le premier pan incliné comprend une largeur prise selon la direction transversale à la direction d'extension égale à une largeur du deuxième pan incliné.

Un autre aspect de l'invention concerne un procédé de montage d'un module lumineux avec au moins une des caractéristiques précédentes, caractérisé en ce qu'il comprend une étape de positionnement du deuxième pan incliné sur une partie supérieure du premier pan incliné et une étape de glissement du deuxième pan incliné jusqu'à qu'il atteigne la surface de la pièce support permettant la mise sous tension du guide de lumière.

Le glissement sur le premier pan incliné permet de tendre le guide de lumière et de le rendre moins sensible aux vibrations.

L'invention et ses différentes applications seront mieux comprises à la lecture de la description qui suit et à l'examen des figures qui l'accompagnent.

### BREVE DESCRIPTION DES FIGURES

Les figures sont présentées à titre indicatif et nullement limitatif de l'invention.
[Fig. 1] est une vue d'ensemble d'un module lumineux selon l'invention comprenant des guides de lumière, une pièce de maintien et une pièce support,
[Fig. 2] est une vue en perspective des guides de lumière et de la pièce de maintien du module lumineux illustré sur la figure 1,
[Fig. 3] est une vue en perspective de la pièce support du module lumineux illustré sur la figure 1,
[Fig. 4] est le détail du montage du guide de lumière avec la coopération de la pièce de maintien et de la pièce support,
[Fig. 5] est une vue en perspective d'un côté de la pièce support de la figure 3,
[Fig. 6] est une vue en perspective de l'autre côté de la pièce support de la figure 3.

### DESCRIPTION DETAILLEE

Sauf précision contraire, un même élément apparaissant sur des figures différentes présente une référence unique.

Un ensemble 1 comprenant un module lumineux 2 et un boitier 4 est visible sur la figure 1. Le boitier 4 est destiné à être fixé sur un véhicule automobile.

Le module lumineux 2 comprend des sources de lumière (non visibles), des guides de lumière 20 et une pièce support 3. Dans l'exemple illustré, le module lumineux 2 comporte trois guides de lumière 20 et une source de lumière associée à chaque guide de lumière 20. Il est entendu que le nombre de guides de lumière n'est pas limitatif. Le module lumineux 2 pourrait alternativement comporter un, deux ou plus de trois guides de lumière.

Chaque guide de lumière 20 s'étend longitudinalement suivant une direction d'extension E entre une première extrémité 200 et une deuxième extrémité 201, opposée à la première extrémité 200. La première extrémité 200 de chaque guide de lumière 20 est disposée en vis-à-vis de la source de lumière associée au guide de lumière 20, et est destinée à recevoir les rayons lumineux émis par la source de lumière. La première extrémité 200 des guides de lumière 20 forme donc une face d'entrée du guide de lumière 20. Le guide de lumière 20 guide ensuite les rayons lumineux reçus depuis sa première extrémité 200 jusqu'à sa deuxième extrémité 201. Les rayons lumineux sont transmis par les guides de lumière 20 à l'extérieur du module lumineux 2 dans une direction transversale à la direction de propagation des rayons lumineux dans les guides de lumière, c'est-à-dire dans une direction transversale à la direction d'extension E. Cette direction est représentée par la flèche R sur la figure 1.

Comme visible à la figure 2, les premières extrémités 200 des guides de lumière 20 sont reliées entre elles par une pièce de liaison 22 du module lumineux 2. La pièce de liaison 22 est monobloc avec les guides de lumière 20. Selon une alternative, la pièce de liaison 22 pourrait être attachée aux guides de lumière 20, notamment par clippage.

Les deuxièmes extrémités 201 des guides de lumière 20 sont reliées entre elles par une pièce de maintien 21. La pièce de maintien 21 est monobloc avec les guides de lumière 20. Selon une autre alternative, la pièce de maintien 21 pourrait être attachée aux guides de lumière 20, notamment par clippage.

La pièce support 3 est illustrée à la figure 3. Elle comporte un élément de support 13 pour chacun des guides de lumière 20. Chaque élément de support 13 s'étend longitudinalement suivant la direction d'extension E entre un premier bord 30 situé du côté de la première extrémité 200 des guides de lumière 20 et un deuxième bord 31 situé du côté de la deuxième extrémité 201 des guides de lumière 20. Chaque élément de support 13 s'étend verticalement entre une surface supérieure 131 sur laquelle est positionné le guide de lumière 20 associé à l'élément de support 13 et un fond 321 de la pièce support 3. La face supérieure 131 peut notamment avoir une forme concave complémentaire de la forme du guide de lumière 20 qui repose dessus. L'élément de support 13 comporte également une surface latérale 132, et une surface latérale additionnelle 132', opposée à la surface latérale 132 dans une direction transversale à la direction d'extension E, et transversale à la direction d'émission des rayons lumineux hors du module lumineux 2. La surface latérale 132 et la surface latérale additionnelle 132' s'évasent depuis la face supérieure 131 jusqu'au fond 321 de la pièce support 3.

La pièce support 3 comporte également un moyen de positionnement 32, et un moyen de positionnement additionnel 32' associés à chaque élément de support 13. Il est entendu que la pièce support 3 pourrait ne comporter qu'un moyen de positionnement 32 associé à l'un ou à chacun des éléments de support 13.

Les moyens de positionnement 32 et les moyens de positionnement additionnel 32' s'étendent tous longitudinalement suivant la direction d'extension E depuis une extrémité proximale 322 tournée vers le premier bord 30 vers une extrémité distale 323 située à une distance d du deuxième bord 31. Pour chaque élément de support 13, le moyen de positionnement 32 fait saillie par rapport à la surface latérale 132 de l'élément de support 13 dans une direction transversale à la direction d'extension E, tandis que le moyen de positionnement additionnel 32' fait saillie par rapport à la surface latérale additionnelle 132' de l'élément de support dans la direction transversale à la direction d'extension E. On notera que le moyen de positionnement 32 et le moyen de positionnement additionnel 32' associés au même élément de support 13 s'étendent suivant la même direction mais dans des sens opposés.

Les moyens de positionnement 32 et les moyens de positionnement additionnel 32' s'étendent tous verticalement entre une extrémité supérieure 324 et une extrémité inférieure 325 tournée vers le fond 321 de la pièce support 3.

Dans l'exemple illustré, l'extrémité supérieure 324 des moyens de positionnement 32 et des moyens de positionnement additionnels s'étend verticalement au-delà du guide de lumière 20, et est inclinée vers le guide de lumière 20. Ainsi, pour chaque élément de support 13, les extrémités supérieures 324 du moyen de positionnement et du moyen de positionnement additionnel forment avec la surface supérieure 131 de l'élément de support 13 une goulotte 320 dans laquelle est positionnée le guide de lumière 20.

Pour chaque moyen de positionnement 32 et moyen de positionnement additionnel 32', l'extrémité supérieure 324 au niveau de l'extrémité distale 323 est plus proche de la première extrémité 200 du guide de lumière 20 que l'extrémité inférieure 325 au niveau de l'extrémité distale 323 suivant la direction d'extension E, de sorte à ce que l'extrémité distale 323 forme un premier pan incliné 310.

Les premières extrémités 200 des guides de lumière 20 sont attachées à la pièce support 3, du côté du premier bord 30 des éléments de support 13, par l'intermédiaire de la pièce de liaison 22.

On peut voir sur la figure 6, que le fond 321 de la pièce support 3 présente des encoches 301. La pièce de liaison 22 avec les guides de lumière 21 va s'emboiter dans les encoches 301 lors du montage des guides de lumière 20 sur la pièce support 3. En particulier, la pièce de liaison 22 vient se positionner au-dessous du fond 321 du support 3, et les premières extrémités des guides de lumière 20 viennent se loger dans les encoches 301 de la pièce support 3. D'autres moyens pour fixer la première extrémité 200 des guides de lumière 20 au premier bord 30 sont possible sans sortir du cadre de l'invention.

Les deuxièmes extrémités 201 des guides de lumière 20 sont attachées à la pièce support 3, du côté du deuxième bord 31 des éléments de support 13, par l'intermédiaire de la pièce de maintien 21.

En particulier, comme visible sur la figure 2, pour chaque guide de lumière 20, la pièce de maintien 21 comporte une aile 211 et une aile additionnelle 211' s'étendant chacune longitudinalement depuis un bord avant 221 situé au niveau de la deuxième extrémité 201 du guide de lumière 20 vers la première extrémité 200 du guide de lumière 20 jusqu'à un bord arrière 222 formé par un deuxième pan incliné 210. Lorsque les guides de lumière sont disposés sur la pièce support 3, le deuxième pan incliné 210 de l'aile 211, respectivement de l'aile additionnelle 211' est situé au niveau de l'extrémité distale 323 du moyen de positionnement 32, respectivement au niveau de l'extrémité distale 323 du moyen de positionnement additionnelle 32'. L'aile 211 et l'aile additionnelle 211' s'étendent verticalement entre le guide de lumière 20 et le fond 321 de la pièce support 3.

L'aile 211 et l'aile additionnelle 211' suivent l'inclinaison de la surface latérale 132, respectivement de la surface latérale additionnelle 132' de l'élément de support 13. Ainsi, lorsque les guides de lumière 20 sont montés sur la pièce support 3, le contact entre les ailes 211, 211' et les surface latérales 132, 132' garantit un bon maintien en position des guides de lumière 20.

Pour chaque guide de lumière 20, les deux deuxièmes pans inclinés 210 de la pièce de maintien 21 associés au guide de lumière 20 considéré ont la même inclinaison que les premiers pans inclinés 310 de la pièce support 3. De plus, les premiers pans inclinés 310 comprennent une largeur prise selon la direction transversale à la direction d'extension égale à une largeur des deuxièmes pans inclinés 210.

Le premier pan incliné 310 de chaque moyen de positionnement 32 et moyen de positionnement additionnel 32', ainsi que le deuxième pan incliné 210 associé au premier pan incliné 310 considéré, font un angle compris entre 10° et 30° par rapport à la normale à la direction d'extension passant par l'extrémité distale du moyen de positionnement 32 ou l'extrémité distale du moyen de positionnement additionnel 32' comportant le premier pan incliné 310 considéré. Cet angle permet de garantir le bon glissement du deuxième pan incliné 210 sur le premier pan incliné 310.

Pour chaque guide de lumière, les deux deuxièmes pans inclinés 210 de la pièce de maintien 21 sont disposés de part et d'autre du guide de lumière 20 considéré. L'un des deux deuxièmes pans inclinés 210 est associé au premier pan incliné du moyen de positionnement 32 associé à l'élément de support 13 supportant le guide de lumière considéré 20, et l'autre des deux deuxièmes pans inclinés 210 est associé au premier pan incliné du moyen de positionnement additionnel 32' associé à l'élément de support 13 supportant le guide de lumière 20 considéré.

Il est entendu que pour chaque guide de lumière 20, la pièce de maintien 21 pourrait ne comprendre qu'une seule aile, et qu'un seul deuxième pan incliné, qui coopérerait alors avec le premier pan incliné du moyen de positionnement associé à l'élément de support 13 supportant le guide de lumière 20 considéré.

Chaque guide de lumière 20 comprend une longueur L prise entre le deuxième pan incliné 210 et la première extrémité 200 des guides de lumière 20 suivant la direction d'extension. Et, le moyen de positionnement 32, et le moyen de positionnement additionnel 32' comporte une longueur L₀ et L₀' suivant la direction d'extension. La longueur L prise entre le deuxième pan incliné 210 et la première extrémité 200 pour chacun des guides de lumière 20 est telle qu'elle est inférieure à la longueur L₀ du moyen de positionnement 32 et L0' du moyen de positionnement additionnel 32' avant le montage du guide de lumière 20 et de la pièce de maintien 21 sur la pièce support 3. On peut par exemple avoir L=L₀-1mm avant le montage des guides de lumière 20 sur la pièce support 3.

Une fois les guides de lumière 20 mis en place sur la pièce support 3, la longueur L prise entre le deuxième pan incliné 210 et la première extrémité 200 pour chacun des guides de lumière 20 est égale à la longueur L₀ du moyen de positionnement 32 et L₀' du moyen de positionnement additionnel.

En effet, lors du montage des guides de lumière 20 sur la pièce support 3, le deuxième pan incliné 210 glisse sur le premier pan incliné 310 de sorte à allonger les guides de lumière 20 jusqu'à ce que les guides de lumière soient chacun positionnés sur la surface supérieure 131 de l'élément de support 13 qui leur est associée.

Nous allons maintenant décrire la mise en place des guides de lumière 20. La pièce de liaison 22 avec la première extrémité des guides de lumière 20 sont emboîtées dans les encoches 301 de la pièce support 3, puis les guides de lumière 20 sont pivotés pour venir en contact avec le support 3, et en particulier avec la surface supérieure 131 de l'élément support 13. Les guides de lumière 20 s'engagent alors dans les goulottes 320 formées par la surface supérieure 131 avec le moyen de positionnement 32 et le moyen de positionnement additionnel 32'. Les deuxièmes pans inclinés 210 de la pièce de maintien 21 viennent en contact avec une partie supérieure des premiers pans inclinés 310 de la pièce support 3 et par un mouvement de coulissement représenté par la flèche M de la figure 4, les guides de lumière 20 sont alors étirés puis la pièce de maintien 21 est plaquée contre le fond 321 de la pièce support 3. Des vis de fixations 5 bloquent ensuite la pièce de maintien 21 et les guides de lumière 20 à la pièce support 3.

Les guides de lumière 20 sont ainsi maintenus en tension et ne risquent pas de bouger lors de vibrations du véhicule.

## Revendications

1. Module lumineux (2) de véhicule automobile comprenant
- au moins un guide de lumière (20) s'étendant longitudinalement suivant une direction d'extension entre une première extrémité (200) et une deuxième extrémité (201),
- une pièce de maintien (21) disposée du côté de la deuxième extrémité (201) et
- une pièce support (3) du guide de lumière comprenant un élément de support (13) s'étendant longitudinalement suivant la direction d'extension entre un premier bord (30) situé du côté de la première extrémité (200) et un deuxième bord (31) situé du côté de la deuxième extrémité (201), s'étendant verticalement entre une surface supérieure (131) sur laquelle est positionné le guide de lumière et un fond (321) de la pièce support et comprenant une surface latérale (132),
**caractérisé en ce que** l'élément de support (13) comporte un moyen de positionnement (32) de longueur L₀, s'étendant longitudinalement suivant la direction d'extension depuis une extrémité proximale (322) tournée vers le premier bord (30) vers une extrémité distale (323), située à distance (d) du deuxième bord (31), et faisant saillie par rapport à ladite surface latérale dans une direction transversale à la direction d'extension, et s'étendant verticalement entre une extrémité supérieure (324) et une extrémité inférieure (325) tournée vers le fond de la pièce support, l'extrémité supérieure au niveau de l'extrémité distale étant plus proche de la première extrémité du guide de lumière que l'extrémité inférieure au niveau de l'extrémité distale suivant la direction d'extension, de sorte à ce que l'extrémité distale forme un premier pan incliné (310),
**en ce que** la pièce de maintien (21) comprend un deuxième pan incliné (210) de même inclinaison que le premier pan incliné, la longueur (L) du guide de lumière entre le deuxième pan incliné (210) et la première extrémité (200) étant inférieure à la longueur (L₀) du moyen de positionnement (32) avant le montage du guide de lumière et de la pièce de maintien sur la pièce support (3) et
**en ce que** le deuxième pan incliné (210) est configuré pour glisser sur le premier pan incliné (310) lors du montage du guide de lumière (20) et de la pièce de maintien sur la pièce support (3) de sorte à allonger le guide de lumière jusqu'à ce que le guide de lumière soit positionné sur la surface supérieure de l'élément de support.

2. Module lumineux (2) selon la revendication 1, **caractérisé en ce qu'**il comprend plusieurs guides de lumière (20) maintenus ensemble par la pièce de maintien (21), et **en ce que** la pièce support (3) comporte un élément de support et un moyen de positionnement associés à chaque guide de lumière, la pièce de maintien comportant un deuxième pan incliné associé au premier pan incliné de chaque moyen de positionnement (32).

3. Module lumineux (2) selon l'une des revendications précédentes, **caractérisé en ce qu'**il comporte une source de lumière disposée en vis-à-vis de la première extrémité (200) du guide de lumière (20) et destinée à émettre des rayons lumineux, le guide de lumière étant configuré pour recevoir les rayons lumineux par sa première extrémité (200) et pour guider les rayons lumineux depuis la première extrémité vers la deuxième extrémité (201).

4. Module lumineux (2) selon l'une des revendications précédentes, **caractérisé en ce que** la pièce de maintien comporte une aile (211) s'étendant longitudinalement depuis un bord avant (221) situé au niveau de la deuxième extrémité (201) du guide de lumière vers la première extrémité (200) du guide de lumière jusqu'à un bord arrière (222) formé par le deuxième pan incliné (210), situé au niveau de l'extrémité distale (323) du moyen de positionnement (32) et verticalement entre le guide de lumière (20) et le fond (321) de la pièce support.

5. Module lumineux (2) selon la revendication précédente, **caractérisé en ce que** la surface latérale (132) de l'élément de support est inclinée, et **en ce que** l'aile (211) suit l'inclinaison de la surface latérale de l'élément de support.

6. Module lumineux (2) selon l'une des revendications précédentes, **caractérisé en ce que** la pièce de maintien (21) est monobloc avec le guide de lumière (20).

7. Module lumineux (2) selon l'une des revendications 1 à 5, **caractérisé en ce que** la pièce de maintien (21) est attachée au guide de lumière (20), notamment par clippage.

8. Module lumineux (2) selon l'une des revendications précédentes, **caractérisé en ce que** les premier et deuxième pans inclinés (210, 310) font un angle compris entre 10° et 30° par rapport à la normale à la direction d'extension passant par l'extrémité distale.

9. Module lumineux (2) selon l'une des revendications précédentes, **caractérisé en ce que** l'élément de support (13) comporte une surface latérale additionnelle (132') opposée à la surface latérale, et la pièce support comprend un moyen de positionnement additionnel (32') de longueur L₀', faisant saillie par rapport à ladite surface latérale additionnelle dans une direction transversale à la direction d'extension.

10. Module lumineux (2) selon la revendication précédente, **caractérisé en ce que** les extrémités supérieures (324) du moyen de positionnement et du moyen de positionnement additionnel forment avec la surface supérieure de l'élément de support une goulotte (320) dans laquelle est positionnée le guide de lumière.

11. Module lumineux (2) selon la revendication 9 ou 10, **caractérisé en ce que** la pièce de maintien (21) comprend deux deuxièmes pans inclinés (210) disposés de part et d'autre du guide de lumière, l'un des deux deuxièmes pans inclinés (210) coopérant avec le premier pan incliné du moyen de positionnement et l'autre des deux deuxièmes pans inclinés coopérant avec le premier pan incliné du moyen de positionnement additionnel lors du montage du guide de lumière (20) et de la pièce de maintien sur la pièce support (3).

12. Module lumineux (2) selon l'une des revendications 1 à 11, **caractérisé en ce que** le premier pan incliné (310) comprend une largeur prise selon la direction transversale à la direction d'extension égale à une largeur du deuxième pan incliné (210).

13. Procédé de montage d'un module lumineux (2) selon une des revendications précédentes, **caractérisé en ce qu'**il comprend une étape de positionnement du deuxième pan incliné (210) sur une partie haute du premier pan incliné (310) et une étape de glissement du deuxième pan (210) incliné jusqu'à qu'il atteigne la surface de la pièce support (3) permettant la mise sous tension du guide de lumière (20).

## Patentansprüche

1. Kraftfahrzeug-Lichtmodul (2) umfassend
- mindestens einen Lichtleiter (20) sich erstreckend längs entlang einer Erstreckungsrichtung zwischen einem ersten Ende (200) und einem zweiten Ende (201),
- ein Haltebauteil (21) angeordnet am zweiten Ende (201), und
- ein Trägerbauteil (3) für den Lichtleiter umfassend ein Trägerelement (13) sich erstreckend längs entlang der Erstreckungsrichtung zwischen einer ersten Kante (30) angeordnet am ersten Ende (200) und einer zweiten Kante (31) angeordnet am zweiten Ende (201), sich erstreckend vertikal zwischen einer oberen Fläche (131) auf welcher der Lichtleiter positioniert ist und einem Boden (321) des Trägerbauteils, und umfassend eine Seitenfläche (132),
**dadurch gekennzeichnet, dass** das Trägerelement (13) ein Positionierungsmittel (32) umfasst, von Länge L₀, sich erstreckend längs entlang der Erstreckungsrichtung von einem proximalen Ende (322) zugewandt der ersten Kante (30) zu einem distalen Ende (323), angeordnet in einem Abstand (d) von der zweiten Kante (31), und
hervorstehend von besagt Seitenfläche in einer Richtung quer zur Erstreckungsrichtung, und sich erstreckend vertikal zwischen einem oberen Ende (324) und einem unteren Ende (325) zugewandt dem Boden des Trägerbauteils, das obere Ende am distalen Ende näher an dem ersten Ende des Lichtleiters als das untere Ende am distalen Ende entlang der Erstreckungsrichtung, derart, dass das distale Ende eine erste geneigte Fläche (310) bildet,
dass das Haltebauteil (21) eine zweite geneigte Fläche (210) mit der gleiche Neigung wie die erste geneigte Fläche umfasst, die Länge (L) des Lichtleiters zwischen der zweiten geneigten Fläche (210) und dem ersten Ende (200) seiend weniger als die Länge (L₀) des Positionierungsmittels (32) vor der Montage des Lichtleiters und des Haltebauteils auf dem Trägerbauteil (3), und
dass die zweite geneigte Fläche (210) konfiguriert ist zum Gleiten über die erste geneigte Fläche (310) während der Montage des Lichtleiters (20) und des Haltebauteils auf dem Trägerbauteil (3), um den Lichtleiter zu verlängern bis der Lichtleiter auf der oberen Fläche des Trägerelements positioniert ist.

2. Lichtmodul (2) gemäß Anspruch 1, **dadurch gekennzeichnet, dass** es eine Vielzahl von Lichtleitern (20) umfasst, die zusammengehalten werden durch das Haltebauteil (21), und dass das Trägerbauteil (3) ein Trägerelement hat und ein Positionierungsmittel, welche zugeordnet sind mit jedem Lichtleiter, das Haltebauteil habend eine zweite geneigte Fläche zugeordnet der ersten geneigten Fläche jedes Positionierungsmittels (32).

3. Lichtmodul (2) gemäß entweder der vorhergehenden Ansprüche, **dadurch gekennzeichnet, dass** es eine Lichtquelle hat angeordnet gegenüberliegend dem ersten Ende (200) des Lichtleiters (20) und vorgesehen zum Emittieren von Lichtstrahlen, der Lichtleiter seiend konfiguriert zum Empfangen der Lichtstrahlen über sein erstes Ende (200) und zum Führen der Lichtstrahlen vom ersten Ende zum zweiten Ende (201).

4. Lichtmodul (2) gemäß einem der vorhergehenden Ansprüche, **dadurch gekennzeichnet, dass** das Haltebauteil einen Flügel (211) hat sich erstreckend längs von einer Vorderkante (221) angeordnet am zweiten Ende (201) des Lichtleiters zu dem ersten Ende (200) des Lichtleiters so weit wie eine Hinterkante (222) gebildet durch die zweite geneigte Fläche (210), angeordnet am distalen Ende (323) des Positionierungsmittels (32) und vertikal zwischen dem Lichtleiter (20) und dem Boden (321) des Trägerbauteils.

5. Lichtmodul (2) gemäß den vorhergehenden Ansprüchen, **dadurch gekennzeichnet, dass** die Seitenfläche (132) des Trägerelements geneigt ist, und dass der Flügel (211) der Neigung der Seitenfläche des Trägerelements folgt.

6. Lichtmodul (2) gemäß einem der vorhergehenden Ansprüche, **dadurch gekennzeichnet, dass** das Haltebauteil (21) einstückig mit dem Lichtleiter (20) ist.

7. Lichtmodul (2) gemäß einem der Ansprüche 1 bis 5, **dadurch gekennzeichnet, dass** das Haltebauteil (21) befestigt ist an dem Lichtleiter (20), insbesondere durch Clip-Befestigung.

8. Lichtmodul (2) gemäß einem der vorhergehenden Ansprüche, **dadurch gekennzeichnet, dass** die ersten und zweiten geneigten Flächen (210, 310) einen Winkel bilden zwischen 10° und 30° in Bezug auf die Normalen zur Erstreckungsrichtung hindurchgehend das distale Ende.

9. Lichtmodul (2) gemäß einem der vorhergehenden Ansprüche, **dadurch gekennzeichnet, dass** das Trägerelement (13) eine zusätzliche Seitenfläche (132') gegenüberliegend zu der Seitenfläche, und das Trägerbauteil umfasst ein zusätzliches Positionierungsmittel (32'), von Länge Lo', hervorstehend von besagt zusätzlicher Seitenfläche in einer Richtung quer zur Erstreckungsrichtung.

10. Lichtmodul (2) gemäß dem vorhergehenden Anspruch, **dadurch gekennzeichnet, dass** die oberen Enden (324) der Positionierungsmittel und der zusätzlichen Positionierungsmittel bilden, mit der oberen Fläche des Trägerelements, einen Kanal (320) in welchem der Lichtleiter positioniert ist.

11. Lichtmodul (2) gemäß Anspruch 9 oder 10, **dadurch gekennzeichnet, dass** das Haltebauteil (21) zwei zweite geneigte Flächen (210) umfasst, die angeordnet sind auf jeder Seite des Lichtleiters, eine der zwei zweiten geneigten Flächen (210) zusammenwirkend mit der ersten geneigten Fläche des Positionierungsmittels, und die andere der zwei zweiten geneigten Flächen zusammenwirkend mit der ersten geneigten Fläche des zusätzlichen Positionierungsmittels während der Montage des Lichtleiters (20) und des Haltebauteils auf dem Trägerbauteil (3).

12. Lichtmodul (2) gemäß einem der Ansprüche 1 bis 11, **dadurch gekennzeichnet, dass** die erste geneigte Fläche (310) eine Breite umfasst gemessen entlang der Richtung quer zur Erstreckungsrichtung gleich einer Breite der zweiten geneigten Fläche (210).

13. Verfahren zum Montieren eines Lichtmoduls (2) gemäß einem der vorhergehenden Ansprüche, **dadurch gekennzeichnet, dass** es einen Schritt des Positionierens der zweiten geneigten Fläche (210) auf einem oberen Teil der ersten geneigten Fläche (310) und einen Schritt des Gleitens der zweiten geneigten Fläche (210) umfasst, bis es die Fläche des Trägerbauteils (3) erreicht, ermöglichend den Lichtleiter (20) gespannt zu werden.

## Claims

1. Motor vehicle light module (2) comprising
- at least one light guide (20) extending longitudinally along an extension direction between a first end (200) and a second end (201),
- a holding part (21) disposed at the second end (201), and
- a support part (3) for the light guide comprising a support element (13) extending longitudinally along the extension direction between a first edge (30) situated at the first end (200) and a second edge (31) situated at the second end (201), extending vertically between an upper surface (131) on which the light guide is positioned and a bottom (321) of the support part, and comprising a lateral surface (132),
**characterized in that** the support element (13) comprises a positioning means (32), of length L₀, extending longitudinally along the extension direction from a proximal end (322) facing the first edge (30) towards a distal end (323), situated at a distance (d) from the second edge (31), and protruding from said lateral surface in a direction transverse to the extension direction, and extending vertically between an upper end (324) and a lower end (325) facing the bottom of the support part, the upper end at the distal end being closer to the first end of the light guide than the lower end at the distal end along the extension direction, such that the distal end forms a first inclined face (310),
**in that** the holding part (21) comprises a second inclined face (210) with the same inclination as the first inclined face, the length (L) of the light guide between the second inclined face (210) and the first end (200) being less than the length (L₀) of the positioning means (32) before the assembly of the light guide and of the holding part on the support part (3), and
**in that** the second inclined face (210) is configured to slide over the first inclined face (310) during the assembly of the light guide (20) and of the holding part on the support part (3), so as to lengthen the light guide until the light guide is positioned on the upper surface of the support element.

2. Light module (2) according to Claim 1, **characterized in that** it comprises a plurality of light guides (20) that are kept together by the holding part (21), and **in that** the support part (3) has a support element and a positioning means which are associated with each light guide, the holding part having a second inclined face associated with the first inclined face of each positioning means (32).

3. Light module (2) according to either of the preceding claims, **characterized in that** it has a light source disposed opposite the first end (200) of the light guide (20) and intended to emit light rays, the light guide being configured to receive the light rays via its first end (200) and to guide the light rays from the first end to the second end (201).

4. Light module (2) according to one of the preceding claims, **characterized in that** the holding part has a wing (211) extending longitudinally from a front edge (221) situated at the second end (201) of the light guide towards the first end (200) of the light guide as far as a rear edge (222) formed by the second inclined face (210), situated at the distal end (323) of the positioning means (32) and vertically between the light guide (20) and the bottom (321) of the support part.

5. Light module (2) according to the preceding claims, **characterized in that** the lateral surface (132) of the support element is inclined, and **in that** the wing (211) follows the inclination of the lateral surface of the support element.

6. Light module (2) according to one of the preceding claims, **characterized in that** the holding part (21) is in one piece with the light guide (20).

7. Light module (2) according to one of Claims 1 to 5, **characterized in that** the holding part (21) is attached to the light guide (20), in particular by clip-fastening.

8. Light module (2) according to one of the preceding claims, **characterized in that** the first and second inclined faces (210, 310) make an angle of between 10° and 30° with respect to the normal to the extension direction passing through the distal end.

9. Light module (2) according to one of the preceding claims, **characterized in that** the support element (13) has an additional lateral surface (132') opposite to the lateral surface, and the support part comprises an additional position means (32'), of length L₀', protruding from said additional lateral surface in a direction transverse to the extension direction.

10. Light module (2) according to the preceding claim, **characterized in that** the upper ends (324) of the positioning means and of the additional positioning means form, with the upper surface of the support element, a channel (320) in which the light guide is positioned.

11. Light module (2) according to Claim 9 or 10, **characterized in that** the holding part (21) comprises two second inclined faces (210) that are disposed on either side of the light guide, one of the two second inclined faces (210) cooperating with the first inclined face of the positioning means, and the other of the two second inclined faces cooperating with the first inclined face of the additional positioning means during the assembly of the light guide (20) and of the holding part on the support part (3).

12. Light module (2) according to one of Claims 1 to 11, **characterized in that** the first inclined face (310) comprises a width measured along the direction transverse to the extension direction equal to a width of the second inclined face (210).

13. Method for assembling a light module (2) according to one of the preceding claims, **characterized in that** it comprises a step of positioning the second inclined face (210) on a top part of the first inclined face (310) and a step of sliding the second inclined face (210) until it reaches the surface of the support part (3), allowing the light guide (20) to be tensioned.
